# EUROPÄISCHE PATENTSCHRIFT

(11) **EP 0 141 891 B1**
(45) Veröffentlichungstag und Bekanntmachung des Hinweises auf die Patenterteilung: **23.09.1987**
(21) Anmeldenummer: 83440053.3
(22) Anmeldetag: 09.11.1983
(51) Int. Cl.: E05C 9/02

(54) **Treibstangenschloss für Türen, Fenstertüren oder dgl.**
Espagnolette lock for doors, French doors or the like
Crémone-serrure pour portes, portes-fenêtres ou analogues

(43) Veröffentlichungstag der Anmeldung: 22.05.1985
(73) Patentinhaber: FERCO INTERNATIONAL Usine de Ferrures de Bâtiment Société à responsabilité limitée, F-57400 Sarrebourg (FR)
(72) Erfinder: Prevot, Gérard, F-57220 Boulay (FR)
(74) Vertreter: Glawe, Delfs, Moll & Partner

## Beschreibung

Die Erfindung betrifft ein Treibstangenschloß für Türen, Fenstertüren, od.dgl., mit einem durch Schüssel drehbaren Zylinderschloß, mindestens einer, mindestens ein Riegelglied tragenden Treibstange, die durch Federkraft in ihrer Schließstellung gehalten wird und gegen die Federkraft durch Betätigung der Schloßnuß in ihre Öffnungsstellung bewegbar, sowie in dieser durch eine selbsttätig einrastende Arretierung festlegbar ist, und einem antriebsübertragenden Getriebe zwischen dem Zylinderschloß und der Treibstange, über welches die Treibstange durch Drehen des Zylinderschlosses in Öffnungsrichtung ebenfalls in ihre Öffnungsstellung bewegbar ist, wobei in dem Getriebe eine Kupplung zum Unterbrechen der Antriebsverbindung angeordnet ist.

Ein derartiges Treibstangenschloß ist durch die EP-A-0 092 630 bekannt, bei dem die Treibstange normalerweise über eine in die Schloßnuß eingreifende Klinke, einen drehbaren Griff, od.dgl. betätigt wird. Insbesondere bei Wohnungstüren oder Außentüren ist ein solcher drehbarer Griff oder eine Klinke unerwünscht.

Zum Bewegen des Türflügels ist daher nur ein fester Griff vorgesehen, der nicht mit der Treibstange antriebsmäßig verbunden ist, so daß der Türflügel auch dann, wenn er nur ins Schloß gefallen, aber nicht verriegelt ist, nur mittels eines Schlüssels geöffnet werden kann. Hierzu ist der Riegel mit einer eingebauten schräg ansteigenden Rampe versehen, die beim Zurückziehen des Riegels einen mit der Treibstange verbundenen Nocken untergreift, nach oben schiebt und ihn wieder freigibt, sobald der Riegel seine völlig zurückgezogene Stellung erreicht hat.

Diese Anordnung hat den Nachteil, daß der Riegel in einer komplizierten, zweiteiligen Konstruktion ausgeführt werden muß, um den zur Bewegung zur Treibstange in ihrer Öffnungsstellung erforderlichen großen Hubweg der Rampe des Riegels zu erreichen. Außerdem besteht weiterhin der Nachteil, daß in der letzten Phase des Aufschließens des Riegels der Türflügel geöffnet werden muß, bevor der Riegel in der Endstellung ankommt, weil sonst die Treibstange in ihre, die Öffnungsstellung haltende Arretierung nicht einfallen kann und sofort wieder in ihre Schließstellung zurückkehren würde.

Durch die FR-A-2 452 561 ist ein anderes Türschloß bekannt, bei dem jedoch die Treibstange nicht durch eine Feder in ihrer Schließstellung gehalten wird, d.h. die Treibstange immer mit Hilfe eines Schlüssels über ein Getriebe korrespondierend mit dem Riegel in Schließstellung oder Offenstellung gebracht werden muß, wodurch ein unbefugtes Öffnen des Schlosses nicht zuverlässig verhindert werden kann.

Aufgabe der Erfindung ist es, ein Türschloß gemäß der EP-A-0 092 630 zu schaffen, das bei vereinfachter Konstruktion leichter zu bedienen ist und in seiner Funktionsweise verbessert ist.

Diese Aufgabe wird erfindungsgemäß dadurch gelöst, daß die Kupplung eine durch gesonderte Betätigung einrückbare Kupplung ist, die nach einmaliger Betätigung des Bedienungselementes eingerückt bleibt, bis die Treibstange ihre Öffnungsstellung erreicht hat und dann selbsttätig ausrückt und daß am Türflügel ein gesondertes Betätigungselement zum Einrücken der Kupplung angeordnet ist.

Durch diese Lösung wird einerseits der Vorteil einer konstruktiven Vereinfachung erzielt, da außer an der Stelle, wo die Kupplung in das Getriebe eingefügt ist, alle Elemente des Treibstangenverschlusses standardmäßig ausgeführt werden können. Insbesondere werden für den Riegel und die mit ihm zusammenwirkenden Teile keine Sonderkonstruktionen benötigt. Zum anderen wird die oben erwähnte Schwierigkeit, daß die Treibstange nach dem Aufschließen des Riegels, aber bevor der Flügel geöffnet wird, wieder in die Schließstellung zurückfallen kann, vermieden, da bei der anmeldungsgemäßen Lösung die Treibstange nicht zurückfallen kann solange durch Wirkung des Betätigungselementes die Kupplung eingerückt ist. Man braucht daher nur dafür zu sorgen, daß die Kupplung erst dann zum Ausrücken freigegeben wird, wenn der Türflügel schon etwas geöffnet wurde und die die Treibstange in Öffnungsstellung festlegende Arretierung eingerastet ist.

Ein weiterer, sehr wesentlicher Vorteil, der durch die erfindungsgemäße Lösung erzielt wird, besteht darin, daß der Verschluß insgesamt gegen unbefugtes Öffnen sicherer wird. Es genügt nämlich zum Öffnen der Türe nicht, das Zylinderschloß mit einem Schlüssel, Nachschlüssel, Dietrich od.dgl. zu drehen, sondern es muß zusätzlich die Kupplung durch eine gesonderte Betätigung eingerückt werden, da sonst die Treibstange nicht bewegt werden kann. Eine Person, der dies nicht bekannt ist, wird sich daher vergeblich bemühen, lediglich durch Drehen des Zylinderschlosses die Tür zu öffnen. Es ist auch ohne weiteres möglich, das Betätigungselement für das Einrücken der Kupplung derart auszubilden, daß seine Betätigung für eine unkundige Person nur schwer möglich ist. Das Betätigungselement kann z. B. als ein unscheinbarer, an versteckter Stelle angeordneter Druckknopf ausgebildet werden. Eine andere Möglichkeit besteht darin, die zum Einrücken der Kupplung führende Betätigung des Betätigungselementes von einer vorherigen anderweitigen Betätigung abhängig zu machen. Beispielsweise kann man das Betätigungselement als Türknauf ausbilden, der zuerst um einen Winkel gedreht und dann zum Einrücken der Kupplung gezogen oder eingedrückt werden muß. Eine weitere Möglichkeit besteht darin, das Betätigungselement mittels eines Schlüssels zu betätigen oder mit einem durch Schlüssel zu öffnenden Schloß zu versehen, wobei der gleiche oder ein anderer Schlüssel verwendet werden kann, wie bei dem Zylinderschloß. In diesem Fall müßte ein Einbrecher entweder gleichzeitig oder in der richtigen Reihenfolge die beiden Schlösser mittels Schlüssel betätigen. Jeder Versuch, durch Betätigen nur eines der Schlösser die Tür zu öffnen, würde fehlschlagen.

Als besonders vorteilhafte Lösung ist gemäß der Erfindung vorgesehen, daß die Kupplung durch Federkraft selbsttätig ausrückt und nur so lange eingerückt bleibt, als die gesonderte Betätigung auf das Betätigunselement einwirkt. Man muß also während des Aufschließens und Öffnens des Türflügels ständig eine Kraft auf das Betätigungselement, z. B. einen Druckknopf, ausüben, da andernfalls die Türe nicht geöffnet werden kann. Eine solche, vom Üblichen stark abweichende Bedienungsweise trägt erheblich zur Einbruchssicherheit bei. Es ist aber auch möglich, die Kupplung derart selbsthaltend auszubilden, daß sie nach einmaliger Betätigung des Betätigunselementes in der eingerückten Stellung verbleibt und erst dann selbsttätig ausrückt, wenn der Türflügel aufgeschlossen und geöffnet worden ist.

Um ein Nachgreifen am Schlüssel zu ermöglichen, ist notwendig, daß die Kraftübertragung nur in Richtung von Zylinderschloß auf die Treibstange für deren Öffnungsbewegung möglich ist, nicht aber in umgekehrter Richtung derart, daß die Treibstange unter Wirkung der Federkraft etwa das Zylinderschloß drehen kann. Deshalb ist erfindungsgemäß vorzugsweise im Getriebe ein entgegen der Öffnungsdrehrichtung wirksames Gesperre angeordnet. Dieses besteht vorzugsweise aus einer mit einem angetriebenen Zahnrad verbundenen Klinke, die sich gegen eine gehäusefeste Verzahnung abstützt, oder umgekehrt. Um aber trotzdem auch die Drehung des Zylinderschlosses mittels Schlüssel in Schließrichtung möglich zu machen, damit, wenn nötig durch Drehen des Schlüssels der Schließbewegung der Treibstange nachgeholfen werden kann, ist gemäß einer weiteren bevorzugten Ausführungsform eine Auslöseeinrichtung für das Gesperre vorgesehen, die bei Drehung des Zylinderschlosses in Schließrichtung das Gesperre ausrückt.

Eine Ausführungsform der Erfindung wird im folgenden anhand der Zeichnung erläutert. Es zeigt:
Fig. 1 eine perspektive aufgebrochene Darstellung des Schloßgehäuses des Treibstangenschlosses, teilweise im Schnitt;
Fig. 2 in Draufsicht in vergrößertem Maßstab eine Einzelheit des Getriebes des Treibstangenschlosses;
Fig. 3 einen Schnitt nach der Linie 111-111 von Fig. 2;
Fig. 4 in Draufsicht eine weitere Einzelheit des Getriebes des Treibstangenschlosses.

Das Treibstangenschloß gemäß Fig. 1 ist in der Schließstellung dargestellt. Es weist unter einer Stulpschiene 1, die an der Schmalseite des Türflügels befestigt ist, eine Treibstange 2 auf, die in bekannter Weise Riegelelemente, zum Beispiel 2a, trägt und durch eine bei 20 angedeutete Feder in Schließstellung gemäß dem Pfeil s gehalten wird und in Gegenrichtung entgegen der Federkraft verschiebbar ist, um die Riegelelemente 2a in die bei 2a' angedeutete Öffnungslage außer Eingriff mit den Schließblechen des feststehenden Rahmens bringen.

Im Bereich eines in den Türflügel eingesetzten Schloßgehäuses 30 mit einem zur Treibstange 2 senkrecht verschiebbaren Riegel 3 ist die Treibstange 2 unterbrochen und durch eine Verbindungsplatte 4 überbrückt, auf die die Feder 20 z. B. als Druckfeder einwirkt. An der Stulpschiene 1 bzw. der stirnseitigen Abschlußplatte des Schloßgehäuses 30 ist eine Arretiervorrichtung 5 gelagert, bestehend aus zwei koaxialen, drehfest verbundenen Hebeln 8, 9 mit je einem vorspringenden Zapfen 10,11. Wenn die Treibstange 2 in ihre Öffnungsstellung bewegt worden ist, rastet der Zapfen 11 des inneren Hebels 9, der federbelastet ist, in eine Ausnehmung 12 der Verbindungsplatte 4 ein, und arretiert die Treibstange. Wird der Türflügel geschlossen, so schlägt der äußere Zapfen 10 am feststehenden Rahmen an und verschwenkt die Arretiervorrichtung 5, so daß der innere Zapfen 11 aus der Ausnehmung 12 austritt und die Treibstange 2 sich unter Wirkung der Feder 20 in die Schließanlage bewegt.

Das Bewegen der Treibstange 2 in die Öffnungsrichtung kann z. B. von der einen Seite des Türflügels her durch einen (nicht dargestellten) drehbaren Türgriff in Knauf- oder Klinkenform erfolgen, dessen Vierkantdorn durch das Vierkantloch 14 der üblichen Nuß 15 gesteckt ist. Mit der Nuß ist eine Gabel 16 verbunden, die einen Stift 17 der Verbindungsplatte 4 umfaßt, so daß diese beim Drehen der Nuß 15 im Uhrzeigersinn nach oben bewegt wird. Im letzten Teil dieser Öffnungsbewegung erfaßt ein mit der Verbindungsplatte 4 verbundener Nocken 21 die rechtwinklig abstehende Nase 22 eines drehbar gelagerten Hebels 23, der mit der Türfalle 24 verbunden ist, um diese in Richtung des Pfeils 25 zurückzuziehen, so daß der Türflügel geöffnet werden kann. Für die Erfindung nicht wesentliche vorbekannte Einzelheiten sind nicht näher dargestellt, z. B., daß die Nuß 15 entgegen der Öffnungsdrehrichtung federbelastet und mit der Gabel 16 mit einem dem Hub der Treibstange entsprechenden Spiel verbunden ist.

Das Bewegen der Treibstange 2 in der Öffnungsrichtung ist aber auch mittels eines im Schloßgehäuse 30 vorgesehenen Zylinderschlosses 31 möglich, und dies ist insbesondere für das Öffnen der Tür von derjenigen Seite, auf welcher keine Klinke od.dgl. angeordnet ist, vorgesehen. Die Schließnase 32 des Zylinderschlosses greift mit Spiel in eine Ausnehmung eines annähernd koaxial zum Zylinderschloß 31 drehbar gelagerten Zahnrades 33, um dieses zu drehen. Das Zahnrad 33 ist Bestandteil eines Getriebes, welches die Bewegung auf eine an der Verbindungsplatte 4 vorgesehene geradlinige Verzahnung 34 überträgt. Vom Zahnrad 33 wird die Bewegung über Ritzel 35, 36 auf ein Stufenzahnrad 37 und von diesem über ein weiteres Stufenzahnrad 38 mit jeweils entsprechender Untersetzung auf das Zahnrad 39 übertragen, welches mit einem auf der Nuß 15 frei drehbar gelagerten Zahnrad 41 in Eingriff ist, welches seinerseits mit einem Zahnrad 42 kämmt. Dieses ist durch eine bei 40 angedeutete Kupplung mit einem koaxial dazu gelagerten Zahnrad 43 kuppelbar, welches in die Verzahnung 34 eingreift. Die Kupplung 40 ist normalerweise durch Federbelastung ausgerückt, so daß die Antriebsverbindung unterbrochen ist, sie kann durch Betätigung eines Betätigungselementes, das in Fig. 1 als Druckknopf 45 an der Außenseite des Türflügels angedeutet ist, eingerückt werden, um die Zahnräder 42, 43 drehfest miteinander zu verbinden.

Beim Drehen des Zylinderschlosses 31 in Öffnungsrichtung erfolgt einerseits, bei eingerückter Kupplung 40, die Bewegung der Treibstange 2 in die Öffnungsrichtung, und andererseits auch das Zurückziehen des Riegels 3 mittels eines am Riegel 3 vorgesehenen Zapfen 27, der in einen Kurvenschlitz 28 der Verbindungsplatte 4 eingreift.

Sobald Treibstange 2 und Riegel 3 sowie die Falle 24 in die Öffnungsstellung bewegt worden sind, und der Flügel sich zu öffnen beginnt, fällt die Arretierung 5 in die Ausnehmung 12 ein und arretiert die Treibstange 2 in der Öffnungstellung, so daß nunmehr das Betätigungselement 45 losgelassen werden kann, um die Kupplung auszurücken. Die durch die Arretierung 5 arretierte Treibstange 2 fällt erst dann in die Schließstellung zurück, wenn der Türflügel wieder gegen den feststehenden Rahmen angedrückt wird und der Zapfen 10 am feststehenden Rahmen anschlägt.

Die Kupplung 40 ist vorzugsweise als Zahnkranzkupplung ausgebildet und in Fig. 2 und 3 näher dargestellt. Ein erstes Kupplungselement 47 ist drehfest aber axial verschiebbar, geführt am Zahnrad 42, angeordnet. Ein zweites Kupplungselement 48 ist am Zahnrad 43 drehfest angeordnet. An den einander zugewendeten Stirnseiten haben die Kupplungselemente 47, 48 einen Zahnkranz 49 mit jeweils äußerer und innerer Zahnung. Eine Feder 50 drückt die Kupplungselemente 47,48 auseinander, so daß die Zahnkränze 49 normalerweise nicht in Eingriff sind. Wird mittels eines Betätigunselementes, z. B. des Druckknopfes 45 in Fig. 1, eine Kraft in Richtung des Pfeiles 51 auf die durch eine Öffnung im Zahnrad 42 zugängige Stirnfläche des Kupplungselementes 47 ausgeübt, so wird es gegen die Kraft der Feder 50 verschoben und die Zahnkränze 49 kommen in gegenseitigen Eingriff, so daß die Antriebsverbindung zwischen den Zahnrädern 42,43 hergestellt ist. Zum leichteren gegenseitigen Eingriff der Zahnkränze sind diese mit einer Feinverzahnung versehen, wobei die Zähne vorteilhaft noch seitlich bis auf Zahnmitte angefast sind.

Wie oben erwähnt, soll es auch bei eingerückter Kupplung 40 nicht möglich sein, daß die von der Feder 20 belastete Treibstange 2 bzw. Verbindungsplatte 4 eine Antriebskraft über das Getriebe auf das Zylinderschloß 31 überträgt. Um dies zu verhindern, ist gemäß Fig. 1 ein Gesperre 55 vorgesehen, welches aus einer am Zahnrad 33 gelagerten federnden Klinke 56 und einem mit dieser zusammenwirkenden, an der Innenseite des Schloßgehäuses 30 fest angeordneten Klinkenzahnkranz 57 besteht. In der Öffnungsdrehrichtung des Zahnrades 33 überreitet die Klinke 56 den Zahnkranz 57. In der Gegenrichtung versperrt sich die Klinke gegen den Zahnkranz 57, so daß eine Drehung des Zahnrades 33 unter der Federkraft 20, die durch die Platte 4 auf das Getriebe übertragen wird, nicht möglich ist. Ein besonderer Vorteil, der hierdurch erzielt wird, besteht darin, daß man während des Öffnungsvorganges den Schlüssel zum Nachgreifen loslassen kann. Normalerweise wird nämlich zum Öffnen des Schlosses mehr als eine Halbdrehung des Zylinderschlosses benötigt. Man muß also mit der Hand am Schlüssel umgreifen. Das Gesperre 55 bewirkt, daß beim Loslassen des Schlüssels das Getriebe in der jeweiligen Stellung verbleibt und der bereits durchgeführte Teil der Öffnungsbewegung nicht rückgängig gemacht wird.

Das Gesperre 55 soll jedoch nicht verhindern, daß das Zylinderschloß 31 mittels seines Schlüssels in Schließrichtung gedreht werden kann, um eventuell auf die Treibstange 2 einzuwirken. Deshalb ist eine Auslösevorrichtung für das Gesperre 55 vorgesehen, dessen Detail in Fig. 1 der Übersichtlichkeit halber nicht dargestellt, in Fig. 4 aber gezeigt ist. Am Zahnrad 33 ist bei 58 drehbar ein Hebel 59 gelagert, der mit einer Nase 60 unter die Klinke 56 greift. Mit dem Hebel 59 ist das eine Ende eines Lenkers 61 verbunden, dessen anderes Ende am Zahnrad 33 mittels Stift und Langloch geführt ist und gegen die Schließnase 32 des Zylinderschlosses vorsteht. Beim Drehen des Zylinderschlosses in Öffnungsrichtung ist die Schließnase 32 vom Lenker 61 frei, so daß auch die Nase 60 des Hebels 59 keine Kraft auf die Klinke 56 ausübt, und die Klinke 56 daher in Eingriff mit dem Klinkenzahnkranz 57 sein kann. Wird das Zylinderschloß 31 jedoch in Schließrichtung, d.h. entgegen dem Uhrzeigersinn in Fig. 1 und 4 gedreht, dann schlägt die Schließnase 32 am Ende des Lenkers 61 an und verschiebt diesen ebenfalls entgegen dem Uhrzeigersinn, wodurch der Hebel 59 im Uhrzeigersinn geschwenkt wird und seine unter die Klinke 56 greifende Nase 60 die Klinke außer Eingriff mit dem Klinkenzahnkranz 57 bringt.

## Patentansprüche

1. Treibstangenschloß für Türen Fenstertüren, od.dgl. mit einem mittels Schlüssel drehbaren Zylinderschloß, (31) mindestens einer, mindestens ein Riegelglied (2a) tragenden Treibstange (2), die durch Federkraft in ihrer Schließstellung gehalten wird und entgegen der Federkraft durch Betätigung der Schloßnuß (15) in ihre Öffnungsstellung bewegbar, sowie in dieser durch eine selbsttätig einrastende Arretierung (5) festlegbar ist, und einem antriebsübertragenden Getriebe (33-39,41-43) zwischen dem Zylinderschloß (31) und der Treibstange (2), über welches die Treibstange durch Drehen des Zylinderschlosses (31) in Öffnungsrichtung ebenfalls in ihrer Öffnungsstellung bewegbar ist, wobei in dem Getriebe eine Kupplung (40) zum Unterbrechen der Antriebsverbindung angeordnet ist, dadurch gekennzeichnet, daß die Kupplung (40) eine durch gesonderte Betätigung einrückbare Kupplung ist, die nach einmaliger Betätigung des Betätigungselementes (45) eingerückt bleibt, bis die Treibstange (2) ihre Öffnungsstellung erreicht hat und dann selbsttätig ausrückt, und daß am Türflügel ein gesondertes Betätigungselement (45) zum Einrücken der Kupplung angeordnet ist.

2. Verschluß nach Anspruch 1, dadurch gekennzeichnet, daß das Betätigungselement (45) aus einem getrennt vom Treibstangenschloß vorgesehenen, durch Drehen, Ziehen und/oder Drücken betätigbaren Knopf, Türknauf od.dgl. besteht.

3. Verschluß nach Anspruch 1 oder 2, dadurch gekennzeichnet, daß das Betätigungselement (45) mit einem eigenen, durch Schlüssel zu öffnenden Schloß versehen ist.

4. Verschluß nach einem der Ansprüche 1 bis 3, dadurch gekennzeichnet, daß die Kupplung (40) durch Federkraft (50) selbsttätig ausrückt und nur solange eingerückt bleibt, als die gesonderte Betätigung des Betätigungselementes (45) andauert.

5. Verschluß nach einem der Ansprüche 1 bis 4, dadurch gekennzeichnet, daß das Getriebe (33-39,41-43) als Kraftübersetzungsgetriebe ausgebildet ist.

6. Verschluß nach einem der Ansprüche 1 bis 5, dadurch gekennzeichnet, daß das Getriebe ein entgegen der Öffnungsrichtung wirksames Gesperre (56, 57) aufweist, welches eine Bewegung in Schließrichtung durch die auf die Treibstange (2) wirkende Federkraft (20) verhindert.

7. Verschluß nach Anspruch 6, dadurch gekennzeichnet, daß eine das Gesperre (56, 57) bei Drehen des Zylinderschlosses in Schließrichtung ausrückende Auslösevorrichtung (59, 61) vorgesehen ist.

## Claims

1. A lock of the connecting rod type for doors, French windows or the like, with a cylinder lock (31) which can be turned by key, at least one connecting rod (2) carrying a bolt element (2a), held in its closed position by spring force and movable into its open position against the spring force by actuation of a lock sprocket (15), and locatable in this open position by an automatically engaging detent (5), and with a drive-transmitting gear mechanism (33-39,41-43) between the cylinder lock (31) and the connecting rod (2), by way of which mechanism the connecting rod can also be moved into its open position by rotation of the cylinder lock (31), a coupling (40) for disengaging the drive connection being provided in the gear mechanism, characterised in that the coupling (40) is a clutch which can be engaged by separate actuation and which remains engaged, after a single operation of the acutating member (45), until the connecting rod (2) has reached its open position and then automatically disengages, and in that a separate actuating member (45) is provided on the door leaf for engaging the clutch.

2. A lock according to Claim 1, characterised in that the actuating member (45) comprises a button, door knob or the like provided separately from the lock and operated by turning, pulling and/or pressing.

3. A lock according to Claim 1 or 2, characterised in that the actuating member (45) is provided with a separate lock opened by key.

4. A lock according to any of Claims 1 to 3, characterised in that the coupling (40) disengages automatically by sprimg force (50) and remains engaged only for as long as the separate operation of the actuating member (45) lasts.

5. A lock according to any of Claims 1 to 4, characterised in that the gear mechanism (33-39, 41-43) is in the form of a power transmission gear.

6. A lock according to any of Claims 1 to 5, characterised in that the gear mechanism has a ratchet (56, 57) acting counter to the opening direction and preventing movement in closing direction caused by the spring force (20) acting on the connecting rod (2).

7. A lock according to Claim 6, characterised by the provision of a release device (59, 61) disengaging the ratchet (56, 57) upon rotation of the cylinder lock in closing direction.

## Revendications

1. Crémone-serrure pour porte, porte-fenêtre ou analogues, comprenant au moins un verrou déplaçable par l'intermédiaire d'un barillet (31) actionné par une clé, au moins une tringle de manoeuvre (2) pourvue d'au moins un élément de verrouiliage (2a), maintenue en position de fermeture par la force d'un ressort, déplacée à l'encontre de le force du ressort en position d'ouverture par la manoeuvre du fouillot (15) et bloquée en position d'ouverture par un dispositif d'arrêt (5) s'encliquetant automatiquement, au moins un mécanisme d'entraînement (33-39,41-43) agissant entre la barillet (31) et la tringle de manoeuvre (2), par lequel la tringle de manoeuvre est aussi bien déplacée que bloquée en position d'ouverture sous l'effet de la rotation du barillet (31) et comprenant, pour permettre d'interrompre cet entraînement, un dispositif d'accouplement (40), caractérisée en ce que ce dispositif d'accouplement (40) est, moyennant une manipulation spécifique, un dispositif d'embrayage par enclenchement qui, après une unique manipulation de l'élément de manoeuvre (45), demeure enclenché jusqu'à la position d'ouverture finale de la tringle de manoeuvre (2) et se débraye automatiquement une fois cette position seulement atteinte, et qu'un élément spécial de manoeuvre (45) permettant l'embryage par enclenchement se trouve situé sur l'ouvrant.

2. Ferrure selon la revendication 1, caractérisée en ce que l'élément spécial de manoeuvre (45), non solidaire de mécanisme de la crémone- seurrure, est un agissant en rotation et/ou en translation.

3. Ferrure selon les revendications 1 et 2, caractérisée en ce que l'élément spécial de manoeuvre (45) comporte un dispositif distinct de condamnation par clé.

4. Ferrure selon les revendications 1 à 3, caractérisée en ce que la force d'un ressort (50) débraye automatiquement le dispositif d'accouplement (40) qui ne demeure enclenché que le temps de la manipulation spécifque de l'élément spécial de manoeuvre (45).

5. Ferrure selon les revendications 1 à 4, caractérisée en ce que le mécanisme (33-39,41-43) est un mécanisme de translation de l'effort.

6. Ferrure selon les revendications 1 à 5, caractérisée en ce que le mécanisme comporte un système de blocage (56, 57), disposé dans le sens du mouvement d'ouverture et n'autorisant pas de mouvement dans le sens de fermeture dû à l'application de la force du ressort (20) sur la tringle de manoeuvre (2).

7. Ferrure selon la revendication 6, caractérisée en ce qu'un dispositif de déblocage (59, 61) du système de blocage (56, 57) est prévu pour permettre la rotation du bariliet dans le sens de fermeture.
